# EUROPÄISCHE PATENTSCHRIFT

(11) **EP 1 261 396 B1**
(45) Veröffentlichungstag und Bekanntmachung des Hinweises auf die Patenterteilung: **21.06.2006**
(21) Anmeldenummer: 01273102.2
(22) Anmeldetag: 12.11.2001
(51) Int. Cl.: A62C 39/00

(54) **INERTISIERUNGSVERFAHREN MIT STICKSTOFFPUFFER**
INERT RENDERING METHOD WITH A NITROGEN BUFFER
PROCEDE D'INERTISATION AU MOYEN D'UN TAMPON D'AZOTE

(30) Priorität: 11.01.2001 DE 10101079; 03.05.2001 DE 10121550
(43) Veröffentlichungstag der Anmeldung: 04.12.2002
(73) Patentinhaber: Wagner Alarm- und Sicherungssysteme GmbH, 30853 Langenhagen (DE)
(72) Erfinder: WAGNER, Ernst, Werner, 29308 Winsen/Aller (DE)
(74) Vertreter: Rupprecht, Kay
(86) Internationale Anmeldenummer: PCT/DE2001/004245
(87) Internationale Veröffentlichungsnummer: WO 2002/055155

(56) Entgegenhaltungen:
- EP-A- 0 301 464
- EP-A- 0 700 693
- US-A- 6 016 874

## Beschreibung

Die Erfindung betrifft ein Inertisierungsverfahren zum Verhindern und/oder Löschen von Bränden in einem geschlossenen Raum (im folgenden auch "Zielraum" genannt), bei dem durch Einleiten eines sauerstoffverdrängenden Gases in den Zielraum ein erstes Grundinertisierungsniveau mit im Vergleich zu natürlichen Verhältnissen reduziertem Sauerstoffanteil eingestellt wird, und bei dem durch weiteres - im Bedarfsfall stufenweises oder im Brandfall plötzliches - Einleiten eines sauerstoffverdrängenden Gases in den Zielraum ein oder mehrere davon verschiedene Inertisierungsniveaus mit einem nochmals reduzierten Sauerstoffanteil eingestellt wird bzw. werden. Die Erfindung betrifft weiterhin eine Vorrichtung zur Durchführung des Verfahrens mit einer Sauerstoffmesseinrichtung in dem Zielraum und mit einer Quelle eines sauerstoffverdrängenden Gases.

Verfahren und Vorrichtung der in Rede stehenden Art sind aus dem Stand der Technik wie z.B. aus US-A-6 016 874, EP-A-0 700 693 oder EP-A-0 301 464 bekannt. Die Wirkung der sogenannten "Inertgaslöschtechnik" beruht im wesentlichen darauf, daß in geschlossenen Räumen, die nur gelegentlich von Mensch oder Tier betreten werden und deren Einrichtungen bei Anwendung herkömmlicher Löschverfahren (Wasser und Schaum) erhebliche Schäden davontragen würden, der Brandgefahr dadurch begegnet wird, daß die Sauerstoffkonzentration in dem betroffenen Bereich auf einen Wert von im Mittel etwa 12 Vol.-% abgesenkt wird, bei dem die meisten brennbaren Materialien nicht mehr brennen. Einsatzgebiete sind EDV-Bereiche, elektrische Schalt- und Verteilerräume oder Lagerbereiche mit hochwertigen Wirtschaftsgütern. Die Löschwirkung beruht dabei auf dem Prinzip der Sauerstoffverdrängung. Die normale Umgebungsluft besteht zu 21% aus Sauerstoff, zu 78% aus Stickstoff und zu 1% aus sonstigen Gasen. Zum Löschen wird z. B. durch Einleiten von reinem Stickstoff die Stickstoffkonzentration in dem Zielraum weiter erhöht und damit der Sauerstoffanteil verringert. Es ist bekannt, daß ein Löschwirkung einsetzt, wenn der Sauerstoffanteil unter einen Wert von 15 Vol.-% absinkt. Abhängig von den in dem betreffenden Raum vorhandenen Materialien kann ein weiteres Absenken des Sauerstoffanteils auf die genannten 12 Vol.-% oder tiefer erforderlich sein.

Als sauerstoffverdrängende Gase kommen üblicherweise Gase wie Kohlendioxyd, Stickstoff, Edelgase und Gemische daraus zur Anwendung, welche in der Regel in speziellen Nebenräumen in Stahlflaschen gelagert werden. Zum Fluten eines Zielraumes mit Löschgas sind allerdings bislang, insbesondere bei gewerblich genutzten Räumlichkeiten wie Großraumbüros und Lagerhallen, erhebliche Mengen eines Löschgases zu lagern. Da der Druck der Gasflaschen aufgrund der Grenzbelastbarkeit der zur Verfügung stehenden Armaturen begrenzt ist und auch das Fassungsvolumen nicht beliebig erhöht werden kann, wird zur Bereitstellung der Löschgase eine erhebliche Anzahl von Flaschen benötigt. Dies stellt, zusammen mit den benötigten Rohren und Armaturen erhebliche Anforderungen an die Traglastfähigkeit und Größe der Lagerräume. Selbst bei Unterbringung der Flaschen in Kellerräumen wäre ein erheblicher baulicher Aufwand zur Verlegung der Zuleitungen in die Zielräume notwendig. Durch entsprechend große Lagerräume entstehen zudem erhöhte Bau- und Betriebskosten.

Neueste Entwicklungen zeigen, daß diesem Problem durch Absenkung des Sauerstoffgehaltes auf ein für Lebewesen unschädliches Grundinertisierungsniveau von im Mittel etwa 17 Vol.-% in den Zielräumen begegnet werden kann. Dadurch wird die Menge des vorzuhaltenden Löschgases zur Erreichung des Vollinertisierungsniveaus bei einer Sauerstoffkonzentration von unter 15 Vol.-% zur Brandverhinderung und/oder Löschung reduziert, was eine Verbesserung der beschriebenen Lagerproblematik mit sich bringt. Trotzdem sind allerdings baulich weiterhin spezielle Räumlichkeiten vorzusehen, welche aufgrund ihrer Tragfähigkeit und Größe zur Lagerung der Stahlflaschen geeignet sind. Dies führt, insbesondere bei dem Trend zur Erstellung immer größeren Bauten, zu erheblichen finanziellen Aufwendungen in der Bauphase und bei der Nutzung.

Es ist Aufgabe der vorliegenden Erfindung, ein Inertisierungsverfahren und eine Vorrichtung zur Durchführung dieses Verfahrens anzugeben, welche die Lagerung des für die Brandlöschung vorzuhaltenden Löschgases ohne die üblicherweise speziell dafür vorgesehenen Räumlichkeiten auf einfache und kostengünstige Art und Weise zulassen.

Diese Aufgabe wird durch ein Inertisierungsverfahren gelöst, bei dem in einem ersten Schritt a) in einem abgeschlossenen Pufferraum, der über Zuleitungen mit dem Zielraum verbunden ist, durch Einleiten eines sauerstoffverdrängenden Gases ein Puffergasvolumen erzeugt wird, dessen Sauerstoffanteil so gering ist, daß bei einer Vermischung des Puffergasvolumens mit der Raumluft im Zielraum ein Vollinertisierungsniveau für einen Löschbetrieb erzielbar ist, und in einem zweiten Schritt b) das Puffergasvolumen im Bedarfsfall über die Zuleitungen in den Zielraum geleitet und dort unter Vermischung der Raumluft des Zielraumes und des Puffergasvolumens zum Einstellen eines vom ersten Grundinertisierungsniveau verschiedenen Intertisierungsniveaus verwendet wird.

Die vorliegende Erfindung geht von der Überlegung aus, daß die Lagerung des Löschgases insbesondere wegen der Aufbewahrung unter Druck in speziellen Behältern wie Stahlflaschen, die aufgrund ihres Gewichtes und aus Sicherheitsgründen wieder besondere Räumlichkeiten erfordern, problematisch ist. Auf der anderen Seite ist in Anbetracht der vorherrschenden Konzeption neuer Bauten, vor allem im gewerblichen Bereich, ein erheblicher Anteil der Räumlichkeiten bereits zur anderweitigen Nutzung von den tatsächlich von Mensch und/oder Tier genutzten Räumlichkeiten abgetrennt, deren Volumen aber nur zu einem geringen Teil mit Bauinstallationen wie z.B. Klimaanlagen, Beleuchtungen und Kabelschächten ausgefüllt sind. Gleichzeitig ist, unter Einstellung eines Grundinertisierungsniveaus einer Sauerstoffkonzentration von im Mittel etwa 17 Vol.-% möglichst nahe am Vollinertisierungsniveau von unter 15 Vol.-% in den Zielräumen die Menge an notwendigem Löschgas auch ohne Verdichtung vorhaltbar, wenn entsprechender Pufferraum vorhanden wäre. Dieser Pufferraum kann in Teilen der Räumlichkeiten, wie z.B. Zwischendekken, Doppelböden, Zwischenwände oder benachbarte Technikräume entstehen, wobei die Wände des Pufferraumes feste Trennwände oder Folien sein können. Der Sauerstoffanteil des im Pufferraum befindlichen Puffergasvolumens, der im ersten Schritt a) des vorgestellten Verfahrens eingestellt wird, ist dabei so gering, daß nach Vermischung des Puffergasvolumens mit der Raumluft des Zielraumes, welche auf einem Grundinertisierungsniveau einer Sauerstoffkonzentration von im Mittel etwa 17 Vol.-% gehalten wird, im gesamten Raum ein Vollinertisierungsniveau eingestellt wird, welches unter einer Sauerstoffkonzentration von 15 Vol.-% zum Verhindern und/oder Löschen von Bränden liegt.

Dabei sind allerdings bestimmte Volumen- und Sauerstoffkonzentrationsverhältnisse zwischen dem Pufferraum und dem Zielraum zu beachten, die sich aus folgenden Berechnungen ergeben.

Es sind
V_{N} - das Volumen des Pufferraumes
V_{R} - das Volumen des Zielraumes
V_{RN} - das Volumen des Gesamtraumes
und
K_{N} - die Sauerstoffkonzentration im Pufferraum
K_{R} - die Sauerstoffkonzentration im Zielraum
K_{NR} - die Sauerstoffkonzentration im Gesamtraum

Aus der Grundgleichung der Volumen- und Konzentrationsverhältnisse für die Summe des Puffer- und des Zielraumes vor und nach der Vermischung ${V}_{N} . {K}_{N} + {V}_{R} . {K}_{R} = {V}_{N R} ⋅ {K}_{R N}$
ergibt sich mit ${V}_{N R} = {V}_{N} + {V}_{R}$
und $V = A . H$
wobei
V - das Volumen eines Raumes
A - die Grundfläche eines Raumes
H - die Höhe eines Raumes
ist
durch Einsetzen der Gleichung (2) in Gleichung (1) und Auflösung nach V_{N}/V_{R} ${V}_{N} / {V}_{R} = ( {K}_{N R} - {K}_{R} ) / ( {K}_{N} - {K}_{N R} )$
und schließlich durch Einsetzen der Gleichung (3) in (4) ${H}_{N} / {H}_{R} = ( {K}_{N R} - {K}_{R} ) / ( {K}_{N} - {K}_{N R} )$

Die Gleichung (5) gibt damit das notwendige Höhenverhältnis H_{N/}H_{R} zwischen Pufferraum und Zielraum an, wenn eine bestimmte Sauerstoffkonzentration K_{NR} als Vollinertisierungsniveau, ein Grundinertisierungsniveau K_{R} im Zielraum und eine Sauerstoffkonzentration K_{N} im Pufferraum vorgegeben ist. Umgekehrt kann natürlich aus einem vorgegebenen Verhältnis H_{N}/H_{R} auf die notwendigen Sauerstoffkonzentrationen geschlossen werden.

Vorteilhafte Weiterbildungen des Verfahrens sind in den folgenden Unteransprüchen angegeben.

Ein besonderer Vorteil des erfindungsgemäßen Verfahrens liegt darin, daß ein vom ersten Grundinertiesierungsniveau verschiedenes zweites Grundinertisierungsniveau mit nochmals reduziertem Sauerstoffanteil oder das Vollinertisierungsniveau für den Löschbetrieb eingestellt werden kann. Dadurch ist das Verfahren weitestgehend an die Nutzungsgegebenheiten eines Gebäudes anpassbar. Wird zum Beispiel ein Gebäudekomplex während der Nachtstunden nicht von Lebewesen genutzt oder betreten, kann unter Absenken des Grundinertisierungsniveaus für den Tagbetrieb mit einer Sauerstoffkonzentration von zum Beispiel 17 Vol.-% auf ein Grundinertisierungsniveau für den Nachtbetrieb mit einer Sauerstoffkonzentration von zum Beispiel 15 Vol.-% das Vollinertisierungsniveau für den Löschbetrieb mit einer Sauerstoffkonzentration unter 15 Vol.-% durch Zuleiten einer entsprechenden Menge sauerstoffverdrängenden Gases aus dem Pufferraum sehr rasch eine Löschwirkung erzielt werden. Natürlich ist es auch möglich, das zweite Grundinertisierungsniveau für den Nachtbetrieb als vorbeugende Maßnahme zur Brandverhinderung und im Bedarfsfall Löschung an Wochenenden oder zu Ferienzeiten einzustellen, an oder in denen ein Gebäude nicht genutzt wird.

Ein möglicher Brand wird in bevorzugter Weise dann verhindert, oder aber - in Folge eines Branddetektionssignals - gelöscht, wenn die Vermischung der Raumluft des Zielraumes und des Puffergasvolumens so geschieht, daß sich aufgrund der vorgegebenen Mengen- und Konzentrationsverhältnisse von Sauerstoff in beiden Räumen eine mittlere Sauerstoffkonzentration zwischen 8 Vol.-% und 17 Vol.-% im Zielraum einstellt. Dies kann so geschehen, daß zunächst im Tagbetrieb ein Grundinertisierungsniveau von z.B. 17 Vol.-% eingestellt wird, welches für dort anwesende Lebewesen unschädlich ist. Im Nachtbetrieb wird in einem zweiten Schritt ein weiter abgesenktes Grundinertisierungsniveau von z.B. 15 Vol.-% eingestellt, von welchem ausgehend das Vollinertisierungsniveau von z.B. 11 Vol.-% durch rasche Zuleitung eines sauerstoffverdrängenden Gases aus dem Puffergasvolumen in den Zielraum leicht erreicht wird. Dabei wird einer Entstehung von Bränden mit Einstellung des Grundinertisierungsniveaus für den Tagbetrieb vorgebeugt, sinkt die Sauerstoffkonzentration auf das Grundinertisierungsniveau des Nachtbetriebes und im Brandfall auf das Vollinertisierungsniveau darunter, sind die meisten der in überwachten Räumlichkeiten verwendeten Materialien nicht mehr brennbar.

Besonders vorteilhaft ist ein Sauerstoffanteil des Puffervolumens von 10 Vol.-% oder weniger. Diese Konzentration bietet genügend Sicherheit gegen mögliche Leckagen des Pufferraumes, ist durch ein entsprechendes Aggregat erreichbar und bietet den effektivsten Senkungseffekt des Grundinertisierungsniveaus auf das Vollinertisierungsniveau bei Vermischung von Puffergasvolumen und Raumluft.

In bevorzugter Weise besteht das Puffergasvolumen aus einem reinen Inertgas. Damit steht, insbesondere bei der Überwachung von Räumlichkeiten mit hoch entflammbaren Materialien ein besonders großes Potenzial eines sauerstoffverdrängenden Gases zur maximalen Absenkung des Sauerstoffanteils der Luft im Zielraum zur Verfügung.

In einer möglichen Ausführungsform kann in einem Bedarfsfall das Puffergasvolumen bzw. die Puffergasvolumina von Puffern eines anderen Raumes bzw. anderer Räume über eine Zuleitung in den Zielraum geleitet werden. Vorteilhaft ist in dieser Ausführungsform, daß in den Fällen, bei denen mehrere Räume eines Gebäudes mit jeweils einem Puffer ausgerüstet sind, das Inertgas aus allen Puffern genutzt werden kann, um den Brand in einem der Räume (Zielraum) zu löschen. Damit kann selbst in den Räumen, deren zugehörige Puffergasvolumina nur zum Einstellen des jeweiligen Grundinertisierungsniveaus dimensioniert sind, das Vollinertisierungsniveau eingestellt werden. Damit wird erreicht, daß selbst in solchen Räumen ein möglicher Brand effektiv bekämpft werden kann.

Die Aufgabe der vorliegenden Erfindung wird auch durch eine Vorrichtung zur Durchführung des beschriebenen Verfahrens mit einem an dem Zielraum angrenzenden, abgeschlossenen Pufferraum, der über Gas-Zuleitungen mit dem Zielraum verbunden ist, gelöst. In dem Pufferraum wird durch Einleiten eines sauerstoffverdrängenden Gases ein Puffergasvolumen erzeugt, dessen Sauerstoffanteil so gering ist, daß bei einer Vermischung des Puffergasvolumens mit der Raumluft in dem Zielraum ein Vollinertisierungsniveau für einen Löschbetrieb erzielbar ist.

Über die Gas-Zuleitungen lässt sich dabei sowohl die Grundinertisierung des Zielraumes aus dem Pufferraum heraus steuern, wie auch eine rasche Vollinertisierung des Zielraumes herstellen.

Natürlich ist auch vorstellbar, daß ein Pufferraum mehrere angrenzende Zielräume versorgt.

Vorteilhafte Weiterbildungen der Vorrichtung sind in den folgenden Unteransprüchen angegeben.

Eine besondere Flexibilität der erfindungsgemäßen Vorrichtung wird dadurch erzielt, daß als ein vom ersten Grundinertisierungsniveau verschiedenes Inertisierungsniveau ein zweites Grundinertisierungsniveau mit nochmals reduziertem Sauerstoffanteil oder das Vollinertisierungsniveau für den Löschbetrieb einstellbar ist. Ein derartiges zweites Grundinertisierungsniveau, welches üblicherweise so nah am Vollinertisierungsniveau für den Löschbetrieb liegt, daß ein Verhindern von Bränden in einem geschlossenen Raum vorbeugend möglich ist, kann natürlich auch an Wochenenden oder zu Ferienzeiten, an oder in denen ein Gebäude nicht genutzt wird entsprechend eingestellt werden. Damit wird das Erreichen des Vollinertisierungsniveaus zum Löschen von Bränden im Bedarfsfall durch Zuleitung eines sauerstoffverdrängenden Gases aus einem Pufferraum rasch erreicht.

Bevorzugt wird der Pufferraum als Behälter, insbesondere als Tank ausgebildet. Dadurch werden von vornherein mögliche Undichtigkeiten, welche bei der Nutzung von baulich vorgegebenen Räumlichkeiten zur Speicherung des Puffergases vorhanden sein können, ausgeschlossen. Der Behälter kann dabei konstruktiv so ausgestaltet sein, daß er unter Ausnutzung des zur Verfügung stehenden Freiraumes in Zwischendecken oder Zwischenwänden optimal darin eingepasst werden kann.

In einer möglichen Ausführungsform sind die jeweiligen Pufferräume der Räume eines Gebäudes über Gas-Zuleitungen mit den einzelnen Räumen verbunden. In einem Bedarfsfall kann somit das Puffergasvolumen bzw. die Puffergasvolumina von Puffern eines anderen Raumes bzw. der anderen Räume über diese Zuleitungen in den Zielraum geleitet werden. Voraussetzung hierfür ist, daß mehrere Räume eines Gebäudes mit jeweils einem Puffer ausgestattet sind. Vorteilhaft ist in dieser Ausführungsform, daß selbst in solchen Fällen, bei denen die jeweiligen Puffergasvolumina nur zum Einstellen des Grundinertisierungsniveaus für den einzelnen Raum dimensioniert sind, im Zielraum zum Löschen eines Brandes das Vollinertisierungsniveau erreicht werden kann.

In vorteilhafter Weise sind Räume, deren zugehörige Puffergasvolumina nur zum Einstellen des jeweiligen Grundinertisierungsniveaus dimensioniert sind, über Klappen bzw. Ventile mit Zuleitungen zu Pufferräumen der jeweils anderen Räume verbunden. Im Brandfall kann somit die Versorgung eines Zielraumes mit Puffergasvolumina anderer Pufferräume gesteuert und bei Erreichen des Vollinertisierungsniveaus im Zielraum wieder eingestellt werden. Damit wird u.a. erreicht, daß das Löschen eines Brandes im Zielraum möglichst schnell und effizient erfolgt.

Zur schnellen Vermischung des Puffergasvolumens und der Raumluft ist in bevorzugter Weise eine Vermischungseinheit zum Vermischen der Raumluft des Zielraumes mit dem Puffergasvolumen vorgesehen. Damit läßt sich im Brandfall eine rasche Vermischung zur Erreichung des Vollinertisierungsniveaus im Zielraum vornehmen. Aber auch die Steuerung des Grundinertisieurungsniveaus im Zielraum aus dem Pufferraum heraus ist damit denkbar.

Vorteilhaft ist die Ausstattung der Vermischungseinheit mit Lüftungsklappen und Lüfter, die in oder am Zielraum angeordnet sind. Diese besonders einfache Konstruktion lässt bei geschlossenen Lüftungsklappen den weitgehend gasdichten Abschluss des Pufferraumens gegenüber dem Zielraum zu. Bei ganz oder teilweise geöffneten Lüftungsklappen wird eine geregelte Flutung des Zielraumes ermöglicht.

Vorteilhafterweise ist ein Steuergerät zur Regelung des Sauerstoffanteiles in dem Zielraum, mit einem Signalgeber zum Umschalten zwischen einem Tagbetrieb und einem Nachbetrieb vorgesehen. Ein solches Steuergerät erlaubt die Anpassung des Inertisierungsniveaus an den jeweils gewünschten Betriebszustand, wobei der Signalgeber unabhängig von manuellen Eingriffen und damit ohne notwendiges Betriebspersonal die gewünschte Umschaltung zwischen Tag- oder Nachtbetrieb vornehmen kann.

Eine mögliche Realisierung besteht darin, daß das Steuergerät ferner über Messung des CO- bzw. CO₂-Gehaltes die Luftqualität der Raumluft überwacht und die Lüftungsklappen bzw. die Lüfter zur Frischluftzufuhr ansteuert. Vorteilhaft an dieser Ausführungsform ist, daß somit keine zusätzliche Vorrichtung zur Regelung der Luftqualität der Raumluft benötigt wird.

Der Signalgeber kann dabei vorteilhafterweise so ausgebildet sein, daß er ein Zeitmesssignal, ein Einbruchmeldesignal oder ein Zutrittskontrollsignal abgibt. Wird als Signalgeber z.B. eine Zeitmesseinrichtung verwendet, kann eine automatische Umstellung zwischen Tag- und Nachbetrieb vorprogrammiert werden. Diese Art von Voreinstellung kann dabei auch für arbeitsfreie Tage, z.B. für Wochenenden vorgenommen werden, an welchen sich üblicherweise keine Personen in den zu überwachenden Räumlichkeiten aufhalten und die Einstellung eines Grundinertisierungsniveaus unterhalb dessen für den Tagbetrieb zur Verhinderung von Bränden sinnvoll ist. Der Signalgeber kann allerdings auch als Zutrittskontrollanlage ausgebildet sein, welche bei Identifizierung von Personen, welche sich z.B. über einen Code oder über eine Magnetkarte ausweisen, ein Signal an die Steuerung absetzt, welche dann ein für Lebewesen ungefährliches Inertisierungsniveau einstellt. Bei Verwendung einer Einbruchmeldeanlage als Signalgeber wäre dagegen eine Umschaltung auf Vollinertisierung denkbar, wenn ein Bereich nach Verlassen aller anwesenden Personen scharfgeschaltet wird.

In bevorzugter Weise wird durch einen Brandmelder, z. B. ein automatischer Rauch- oder Wärmemelder oder ein Handfeuermelder zum Auslösen der Vermischung des Puffergasvolumens mit der Raumluft des Zielraumes im Löschbetrieb sichergestellt, daß zu jeder Zeit ein Brand sicher entdeckt und gelöscht werden kann. Dieser Brandmelder kann darüber hinaus auch eine akustische und/oder visuelle Warnfunktion für Personen in dem betroffenen Bereich auslösen. Gleichzeitig ist auch eine Kopplung des Brandmelders mit Brandschutztüren möglich, welche bei Auslösung der Vermischung des Puffergasvolumens mit der Raumluft des betroffenen Bereiches automatisch geschlossen werden und diesen Bereich von anderen trennen.

Nachfolgend wird die vorliegende Erfindung anhand von Ausführungsbeispielen beschrieben, die mit Hilfe der Abbildungen näher erläutert werden. Es zeigen:
- Fig. 1: eine schematische Darstellung eines Raumes mit Pufferräumen 20, 20'und einem Zielraum 10 vor Vermischung des Puffergasvolumens 22, 22' und der Raumluft 12;
- Fig. 2: die gleiche schematische Darstellung wie in Figur 1 nach Vermischung des Puffergasvolumens 22, 22' und der Raumluft 12;
- Fig. 3: eine schematische Darstellung eines Gebäudes mit mehreren über eine Zuleitung 31 verbundenen Pufferräumen 20, 20';
- Fig. 4: eine Tabelle mit den verschiedenen Volumenverhältnissen V und Raumhöhen H des Pufferraumes und des Zielraumes in Abhängigkeit von den jeweils darin vorliegenden Sauerstoff-konzentrationen K vor und nach der Vermischung; und
- Fig. 5: ein Funktionsschaubild einer Vorrichtung zur Durchführung des erfindungsgemäßen Verfahrens.

Für gleiche oder gleichwirkende Teile werden im folgenden gleiche Bezugsziffern verwendet.

Fig. 1 zeigt eine schematische Darstellung eines Raumes mit Pufferräumen 20, 20'und einem Zielraum 10 vor Vermischung des Puffervolumens 22, 22'und der Raumluft 12. Der Pufferraum enthält ein Puffergasvolumen mit einem Sauerstoffanteil von jeweils 5 Vol.-%, der Zielraum eine Raumluft mit einer Sauerstoffkonzentration auf einem Grundinertisierungsniveau von 17 Vol.-%. Die Höhen H der Pufferräume 20, 20'sind seitlich angegeben.

Fig. 2 zeigt die gleiche schematische Darstellung wie in Fig. 1 nach Vermischung des Puffergasvolumens 22, 22'und der Raumluft 12. Aufgrund der Höhen- und Konzentrationsverhältnisse stellt sich im gesamten Raum eine Sauerstoffkonzentration auf Vollinertisierungsniveau von 15 Vol.-% nach Gleichung (5) ein. Dies kann sowohl im Nachtbetrieb zur Verhinderung von Bränden als auch als Folge eines Branddetektionssignales geschehen.

Fig. 3 zeigt eine schematische Darstellung eines Gebäudes mit mehreren über eine Zuleitung 31 verbundenen Pufferräumen 20, 20'. In dem Beispiel sind die einzelnen Räume des Gebäudes nur mit Puffergasvolumina zum Einstellen eines Grundinertisierungsniveaus dimensioniert. Die einzelnen Pufferräume 20, 20' sind über Klappen bzw. Ventile 53 mit der Zuleitung 31 verbunden. Im Brandfall kann somit eine zusätzliche Versorgung des Zielraumes 10 mit Puffergasvolumina 22, 22' anderer Pufferräume 20, 20' erfolgen und ein Vollinertisierungsniveau im Zielraum 10 eingestellt werden. Damit wird erreicht, daß auch hier ein Brand im Zielraum 10 möglichst schnell und effizient bekämpft wird.

Fig. 4 zeigt eine Tabelle mit den verschiedenen Volumenverhältnissen V und Raumhöhen H des Pufferraumes und des Zielraumes in Abhängigkeit von den jeweils darin vorliegenden Sauerstoffkonzentrationen K vor und nach der Vermischung. Ausgehend von den verschiedenen Sauerstoffkonzentrationen in dem Pufferraum und Zielraum werden bei den aufgetragenen Höhen- und Volumenverhältnissen unterschiedliche Vollinertisierungsniveaus zwischen 11 Vol.-% und 15 Vol.-% erreicht. Damit lassen sich notwendige Konzentrations- und Volumenverhältnisse auf die in den genutzten Räumen hauptsächlich vorhandenen brennbaren Materialien abstimmen.

Fig. 5 ein Funktionsschaubild einer Vorrichtung zur Durchführung des erfindungsgemäßen Verfahrens. Zu erkennen ist ein Pufferraum 20, 20'und ein Zielraum 10. Puffer- und Zielraum sind durch Zuleitungen 30, 30' verbunden, welche mit Vermischungseinheiten 50, 50', bestehend aus Lüftern 54, 54'und Lüftungsklappen 52, 52'ausgestattet sind. Ein Generator 80 versorgt in dieser Ausführung sowohl den Puffer- als auch den Zielraum mit Stickstoff, um im Puffergasvolumen 22, 22' und der Raumluft 12 eine vorgegebene Sauerstoffkonzentration einzustellen. Diese wird mit Hilfe der Sauerstoffmesseinrichtung 40, 40' erfasst und als Signal an ein Steuergerät 60 weitergegeben. Dieses wiederum steuert über eine Signalleitung den Generator 80. Das Steuergerät 60 beinhaltet einen Zeitgeber 62, der den Generator über eine weitere Signalleitung in Nacht- oder Tagbetrieb schalten kann. Der Generator 80 stellt dann durch vermehrte oder verringerte Zuführung von Stickstoff das gewünschte Niveau in dem Pufferraum 20, 20' und dem Zielraum 10 her. Dadurch wird die Entstehung von Bränden im Vorfeld verhindert. Über Branddetektoren 70, 70' ist aber auch die Auslösung der Vermischungseinheiten 60, 60' auf dem direkten Weg über das Steuergerät 62 möglich, welches diese im Brandfall in Gang setzt.

An dieser Stelle sei darauf hingewiesen, daß alle oben beschriebenen Teile für sich alleine gesehen und in jeder Kombination, insbesondere die in den Zeichnungen dargestellten Details als erfindungswesentlich beansprucht werden. Abänderungen davon sind dem Fachmann geläufig.

### Bezugszeichenliste

- 10: Zielraum
- 12: Raumluft
- 20, 20': Puffer
- 22, 22': Puffergasvolumen
- 30, 30': Zuleitungen
- 31: Gas-Zuleitung
- 40, 40': Sauerstoffmessvorrichtung
- 50, 50': Vermischungseinheit
- 52, 52': Lüftungsklappen
- 53: Klappe / Ventil
- 54, 54': Lüfter
- 60: Steuergerät
- 62: Zeitgeber
- 70, 70': Branddetektor
- 80: Generator

## Patentansprüche

1. Inertisierungsverfahren zum Verhindern und/oder Löschen von Bränden in einem geschlossenen Raum (im folgenden "Zielraum" genannt), bei dem durch Einleiten eines sauerstoffverdrängenden Gases in den Zielraum (10) ein erstes Grundinertisierungsniveau mit im Vergleich zu natürlichen Verhältnissen reduziertem Sauerstoffanteil eingestellt wird, und bei dem durch weiteres - im Bedarfsfall stufenweises oder im Brandfall plötzliches - Einleiten eines sauerstoffverdrängenden Gases in den Zielraum (10) ein oder mehrere davon verschiedene Inertisierungsniveaus mit einem nochmals reduzierten Sauerstoffanteil eingestellt wird beziehungsweise werden,
**gekennzeichnet durch**
folgende Verfahrensschritte:
a) In wenigstens einem abgeschlossenen Pufferraum (20, 20'), der über Zuleitungen (30, 30') mit dem Zielraum (10) verbunden ist, wird **durch** Einleiten eines Sauerstoff verdrängenden Gases ein Puffergasvolumen (22, 22') erzeugt, dessen Sauerstoffanteil so gering ist, daß bei einer Vermischung des Puffergasvolumens (22, 22') mit der Raumluft (12) in dem Zielraum (10) ein Inertisierungsniveau mit einem nochmals reduzierten Sauerstoffanteil erzielbar ist; und
b) das Puffergasvolumen (22, 22') wird im Bedarfsfall über die Zuleitungen (30, 30') in den Zielraum (10) geleitet und dort unter Vermischung der Raumluft (12) des Zielraumes (10) und des Puffergasvolumens (22, 22') zum Einstellen eines vom ersten Grundinertisierungsniveau verschiedenen Inertisierungsniveaus verwendet.

2. Verfahren nach Anspruch 1,
**dadurch gekennzeichnet, daß**
das vom ersten Grundinertisierungsniveau verschiedene Inertisierungsniveau ein zweites Grundinertisierungsniveau mit nochmals reduziertem Sauerstoffanteil oder das Vollinertisierungsniveau für den Löschbetrieb ist.

3. Verfahren nach Anspruch 1 oder 2,
**gekennzeichnet durch**
eine Vermischung der Raumluft (12) des Zielraumes (10) und des Puffergasvolumens (22, 22') der Art, daß sich aufgrund der vorgegebenen Mengen- und Konzentrationsverhältnisse von Sauerstoff in beiden Räumen eine mittlere Sauerstoffkonzentration zwischen 8 Vol. % und 17 Vol. % im Zielraum (10) einstellt, wodurch ein möglicher Brand verhindert oder aber - in Folge eines Branddetektionssignals - gelöscht wird.

4. Verfahren nach einem der Ansprüche 1 bis 3,
**dadurch gekennzeichnet, daß**
der Sauerstoffanteil des Puffergasvolumens (22, 22') im Pufferraum (20, 20') 10 Vol. % oder weniger beträgt.

5. Verfahren nach einem der Ansprüche 1 bis 4,
**dadurch gekennzeichnet, daß**
das Puffergasvolumen (22, 22') aus einem reinen Inertgas oder Gemischen von Inertgasen besteht.

6. Verfahren nach einem der vorhergehenden Ansprüche,
**dadurch gekennzeichnet, daß**
im Bedarfsfall das Puffergasvolumen (22, 22') verschiedener mit Ventilen (53) über eine Zuleitung (31) verbundener Puffer (20, 20') in den Zielraum (10) geleitet wird.

7. Vorrichtung zur Durchführung des Verfahrens nach einem der Ansprüche 1 bis 6, mit
- einer Sauerstoffmeßvorrichtung (40, 40') in dem Zielraum (10); und
- einer Quelle eines sauerstoffverdrängenden Gases, **gekennzeichnet durch**
einen abgeschlossenen Pufferraum (20, 20'), der über Gas-Zuleitungen (30, 30') mit dem Zielraum (10) verbunden ist, und in dem **durch** Einleiten eines sauerstoffverdrängenden Gases ein Puffergasvolumen (22, 22') erzeugt wird, dessen Sauerstoffanteil so gering ist, daß bei einer Vermischung des Puffergasvolumens (22, 22') mit der Raumluft (12) in dem Zielraum (10) ein Vollinertisierungsniveau für einen Löschbetrieb erzielbar ist.

8. Vorrichtung nach Anspruch 7,
**dadurch gekennzeichnet, daß**
das vom ersten Grundinertisierungsniveau verschiedene Inertisierungsniveau ein zweites Grundinertisierungsniveau mit nochmals reduziertem Sauerstoffanteil oder das Vollinertisierungsniveau für den Löschbetrieb ist.

9. Vorrichtung nach Anspruch 7 oder 8,
**dadurch gekennzeichnet, daß**
der Pufferraum (20, 20') als Behälter, insbesondere als Tank ausgebildet ist.

10. Vorrichtung nach einem der vorhergehenden Ansprüche,
**gekennzeichnet durch**
eine Gas-Zuleitung (31), welche die abgeschlossenen Pufferräume (21, 21') der einzelnen Räume eines Gebäudes verbinden, und über welche im Bedarfsfall die Puffergasvolumina (22, 22') der einzelnen Räume in den Zielraum (10) geleitet werden.

11. Vorrichtung nach einem der vorhergehenden Ansprüche
**gekennzeichnet durch**
eine Ventileinheit (53), über welche die Zuleitung (31) mit den Pufferräume (21, 21') der einzelnen Räume eines Gebäudes verbunden sind.

12. Vorrichtung nach einem der Ansprüche 7 bis 11,
**gekennzeichnet durch**
eine Vermischungseinheit (50, 50') zum Vermischen des Raumluft (12) des Zielraumes (10) und des Puffergasvolumens (22, 22').

13. Vorrichtung nach Anspruch 12,
**dadurch gekennzeichnet, daß**
die Vermischungseinheit (50, 50') Lüftungsklappen (52, 52') und Lüfter (54, 54') enthält, die in oder an dem Zielraum (10) angeordnet sind.

14. Vorrichtung nach einem der Ansprüche 7 bis 13, **gekennzeichnet durch**
ein Steuergerät (60) zur Regelung des Sauerstoffanteiles in dem Zielraum (10), mit einem Signalgeber (62) zum Umschalten von einem ersten Grundinertisierungsniveau auf einen oder mehrere verschiedene Grundinertisierungsniveaus.

15. Vorrichtung nach Anspruch 14,
**dadurch gekennzeichnet, daß**
das Steuergerät (60) ferner durch Messung des CO- und/oder CO₂-Gehaltes die Luftqualität der Raumluft (12) überwacht und die Lüftungsklappen (52, 52') und/oder die Lüfter (54, 54') zur Frischluftzufuhr ansteuert.

16. Vorrichtung nach Anspruch 14 oder 15,
**dadurch gekennzeichnet, daß**
der Signalgeber (62) ein Zeitmeßsignal, ein Einbruchmeldesignal oder ein Zutrittskontrollsignal abgibt.

17. Vorrichtung nach einem der Ansprüche 7 bis 16,
**gekennzeichnet durch**
einen Brandmelder (70, 70') zum Auslösen der Vermischung des Puffergasvolumens (22, 22') mit der Raumluft (12) des Zielraumes (10) im Löschbetrieb.

## Claims

1. lnertisation process to prevent and/or extinguish fires in an enclosed space (hereafter referred to as "the target room"), whereby an oxygen-displacing gas is introduced into the target room (10) in order to initiate a first basic inertisation with a reduced proportion of oxygen compared to natural conditions, and in which, through the further introduction of an oxygen-displacing gas into the target room (10) - which may be done either in stages or all at once, as required - one or multiple varying levels of inertisation are initiated,
**characterised by**
the following process stages:
a) in at least one sealed buffer room (20, 20'), which is connected to the target room (10) via supply lines (30, 30), an oxygen-displacing gas is introduced to generate a volume of buffer gas (22, 22') whose oxygen content is so small that when the volume of buffer gas (22, 22') mixes with the room air (12) in the target room (10), an iner6sation level with a yet further reduced proportion of oxygen can be achieved; and
b) the buffer gas (22, 22') is fed when needed via the supply lines (30, 30') into the target room (10), where the buffer gas (22, 22') is mixed with the room air (12) in the target room (10) to achieve an inertisation level different from the first basic inertisation level.

2. Procedure according to Claim 1,
**characterised in that**
the inertisation level which is different from the first basic inertisation level is a second basic inertisation level with a further reduced proportion of oxygen, or is the full inertisation level for the extinguishing procedure.

3. Procedure according to Claims 1 or 2,
**characterised by**
the mixing of the room air (12) in the target room (10) with the volume of buffer gas (22, 22'), in such a way that, as a result of the predetermined volume and concentration ratios of oxygen in both rooms, a medium oxygen concentration between 8 % and 17 % by volume is achieved in the target room (10), so that a potential fire can be prevented, or extinguished if a signal has been given that a fire has been detected.

4. Procedure according to any of Claims 1 to 3,
**characterised in that**
the proportion of oxygen in the buffer gas (22, 22') in the buffer room (20, 20') is 10 % by volume or less.

5. Procedure according to any of Claims 1 to 4,
**characterised in that**
the buffer gas (22, 22') consists of a pure inert gas or mixtures of inert gases.

6. Procedure according to any of the foregoing Claims,
**characterised in that**
when required the buffer gas (22, 22') is fed into the target room (10) from various buffers (20, 20') connected to valves (53) via a supply line (31).

7. Device for carrying out the procedure according to any of Claims 1 to 6, with
- an oxygen measuring device (40, 40') in the target room (10); and
- a source of oxygen-displacing gas,
**characterised by**
a sealed buffer room (20, 20'), connected to the target room (10) via gas supply lines (30, 30'), and in which an oxygen-displacing gas is introduced to generate a volume of buffer gas (22, 22') whose oxygen content is so small that, when the volume of buffer gas (22, 22') mixes with the room air (12) in the target room (10), a full inertisation level for an extinguishing procedure can be achieved.

8. Device according to Claim 7,
**characterised in that**
the inertisation level which is different from the first basic inertisation level is a second basic inertisation level with a further reduced proportion of oxygen, or is the full inertisation level for the extinguishing procedure.

9. Device according to Claim 7 or 8,
**characterised in that**
the buffer room (20, 20') is constructed as a container, in particular as a tank.

10. Device according to any of the foregoing Claims,
**characterised by**
a gas feed line (31) which connects the sealed buffer rooms (21, 21') of the individual rooms in a building, and via which if necessary the volumes of buffer gas (22, 22') of the individual rooms are fed into the target room (10).

11. Device according to any of the foregoing Claims,
**characterised by**
a valve unit (53) connecting the feed line (31) to the buffer rooms (21, 21') of the individual rooms in a building.

12. Device according to any of Claims 7 to 11,
**characterised by**
a mixing unit (50, 50') for mixing the room air (12) of the target room (10) and the buffer gas (22, 22').

13. Device according to Claim 12,
**characterised in that**
the mixing unit (50, 50') has ventilation flaps (52, 52') and ventilators (54, 54'), located in or near the target room (10).

14. Device according to any of Claims 7 to 13,
**characterised by**
a control unit (60) to regulate the proportion of oxygen in the target room (10), with a signal transmitter (62) to switch from a first basic inertisation level to one or multiple different basic inertisation levels.

15. Device according to Claim 14
**characterised in that**
the control unit (60) also monitors the air quality of the room air (12) by measuring the CO content and/or CO₂ content of the air, and triggers the ventilation flaps (52, 52') and/or the ventilators (54, 54') to supply fresh air.

16. Device according to Claim 14 or 15,
**characterised in that**
the signal transmitter (62) transmits a time measuring signal, an intruder warning signal or an access control signal.

17. Device according to any of Claims 7 to 16,
**characterised by**
a fire detector (70, 70') to initiate the mixing of the buffer gas (22, 22') with the room air (12) in the target room (10) during the extinguishing procedure.

## Revendications

1. Procédé d'inertisation pour empêcher et/ou éteindre des incendies dans un espace fermé (appelé "espace cible" dans ce qui suit), dans lequel, par introduction d'un gaz chassant l'oxygène dans l'espace cible (10), on établit un premier niveau d'inertisation de base avec une part d'oxygène réduite par comparaison aux relations naturelles, et dans lequel, par poursuite de l'introduction d'un gaz chassant l'oxygène dans l'espace cible (10), soit par étapes en cas de besoin, soit soudainement en cas d'incendie, on établit un ou plusieurs niveaux d'inertisation différents du premier, avec une part d'oxygène encore une fois réduite,
**caractérisé par**
les étapes suivantes :
a) dans au moins un espace tampon refermé (20, 20') qui est relié à l'espace cible (10) via des conduites d'amenée (30, 30'), on génère un volume de gaz tampon (22, 22') par introduction d'un gaz chassant l'oxygène, volume dont la part d'oxygène est si faible que lors d'un mélangeage du volume de gaz tampon (22, 22') avec de l'air ambiant (12) dans l'espace cible (10), on peut obtenir un niveau d'inertisation avec une part d'oxygène encore une fois réduite ; et
b) en cas de besoin, on introduit le volume de gaz tampon (22, 22') dans l'espace cible (10) via les conduites d'amenée (30, 30'), et on l'utilise ici par mélangeage de l'air ambiant (12) de l'espace cible (10) et du volume de gaz tampon (22, 22') pour établir un niveau d'inertisation qui diffère du premier niveau d'inertisation de base.

2. Procédé selon la revendication 1,
**caractérisé en ce que**
le niveau d'inertisation qui diffère du premier niveau d'inertisation de base est un second niveau d'inertisation de base avec une part d'oxygène encore une fois réduite ou bien le niveau d'inertisation totale pour le mode d'extinction.

3. Procédé selon la revendication 1 ou 2,
**caractérisé par**
un mélangeage de l'air ambiant (12) de l'espace cible (10) et du volume de gaz tampon (22, 22'), tel qu'en raison des relations quantitatives et de concentration prédéterminées de l'oxygène dans les deux espaces, il s'établit une concentration d'oxygène moyenne de 8 % en volume à 17 % en volume dans l'espace cible (10), grâce à quoi on empêche un incendie éventuel ou bien, on éteint un incendie suite à un signal de détection d'incendie.

4. Procédé selon l'une des revendications 1 à 3,
**caractérisé en ce que**
la part d'oxygène du volume de gaz tampon (22, 22') dans l'espace tampon (20, 20') est de 10 % en volume ou moins.

5. Procédé selon l'une des revendications 1 à 4,
**caractérisé en ce que**
le volume de gaz tampon (22, 22') est constitué d'un gaz inerte pur ou de mélanges de gaz inertes.

6. Procédé selon l'une des revendications précédentes,
**caractérisé en ce que**
en cas de besoin, on introduit dans l'espace cible (10) le volume de gaz tampon (22, 22') de différents tampons (20, 20') reliés à des valves (53) via une conduite d'amenée (31).

7. Dispositif pour mettre en oeuvre le procédé selon l'une des revendications 1 à 6, comportant
- un dispositif de mesure d'oxygène (40, 40') dans l'espace cible (10) ; et
- une source d'un gaz chassant l'oxygène,
**caractérisé par**
un espace tampon refermé (20, 20') qui est relié à l'espace cible (10) via des conduites d'amenée de gaz (30, 30') et dans lequel est généré un volume de gaz tampon (22, 22') par introduction d'un gaz chassant l'oxygène, volume dont la part d'oxygène est si faible que lors d'un mélangeage du volume de gaz tampon (22, 22') avec de l'air ambiant (12) dans l'espace cible (10), on peut obtenir un niveau d'inertisation totale pour un mode d'extinction.

8. Dispositif selon la revendication 7,
**caractérisé en ce que**
le niveau d'inertisation qui diffère du premier niveau d'inertisation de base est un second niveau d'inertisation de base avec une part d'oxygène encore une fois réduite ou bien le niveau d'inertisation totale pour le mode d'extinction.

9. Dispositif selon la revendication 7 ou 8,
**caractérisé en ce que**
l'espace tampon (20, 20') est réalisé sous forme de récipient, en particulier sous forme de réservoir.

10. Dispositif selon l'une des revendications précédentes,
**caractérisé par**
une conduite d'amenée de gaz (31) qui relie les espaces tampons refermés (21, 21') des locaux individuels d'un bâtiment, et via laquelle, en cas de besoin, les volumes de gaz tampons (22, 22') des locaux individuels peuvent être amenés dans l'espace cible (10).

11. Dispositif selon l'une des revendications précédentes,
**caractérisé par**
une unité de valve (53) via laquelle la conduite d'amenée (31) est reliée aux espaces tampons (21, 21') des locaux individuels d'un bâtiment.

12. Dispositif selon l'une des revendications 7 à 11,
**caractérisé par**
une unité de mélangeage (50, 50') pour mélanger l'air ambiant (12) de l'espace cible (10) et le volume de gaz tampon (22, 22').

13. Dispositif selon la revendication 12,
**caractérisé en ce que**
l'unité de mélangeage (50, 50') comprend des clapets de ventilation (52, 52') et des ventilateurs (54, 54') qui sont agencés dans ou sur l'espace cible (10).

14. Dispositif selon l'une des revendications 7 à 13,
**caractérisé par**
un appareil de commande (60) pour réguler la part d'oxygène dans l'espace cible (10), comportant un émetteur de signal (62) pour passer d'un premier niveau d'inertisation de base vers un ou plusieurs niveaux d'inertisation différents.

15. Dispositif selon la revendication 14,
**caractérisé en ce que**
l'appareil de commande (60) surveille en outre la qualité de l'air ambiant (12) par mesure de la teneur en CO et/ou en CO₂ et pilote les clapets de ventilation (52, 52') et/ou les ventilateurs (54, 54') pour l'alimentation en air frais.

16. Dispositif selon la revendication 14 ou 15,
**caractérisé en ce que**
l'émetteur de signal (62) émet un signal de mesure de temps, un signal de signalisation d'effraction ou un signal de contrôle d'accès.

17. Dispositif selon l'une des revendications 7 à 16,
**caractérisé par**
un détecteur d'incendie (70, 70') pour déclencher le mélangeage du volume de gaz tampon (22, 22') avec l'air ambiant (12) de l'espace cible (10) en mode d'extinction.
